# EUROPÄISCHE PATENTSCHRIFT

(11) **EP 0 895 769 B1**
(45) Veröffentlichungstag und Bekanntmachung des Hinweises auf die Patenterteilung: **28.07.2004**
(21) Anmeldenummer: 98114326.6
(22) Anmeldetag: 30.07.1998
(51) Int. Cl.: A61G 15/14

(54) **Medizinischer oder dentalmedizinischer Behandlungsstuhl**
Chair for medical or dental care
Fauteuil de soins médicaux ou dentaires

(30) Priorität: 30.07.1997 DE 29713579 U
(43) Veröffentlichungstag der Anmeldung: 10.02.1999
(73) Patentinhaber: Kaltenbach & Voigt GmbH & Co. KG, 88400 Biberach/Riss (DE)
(72) Erfinder: Schilling, Oliver, 88433 Schemmerhofen (DE); Ruhdorf, Thomas, 89597 Munderkingen (DE); Lessmeister, Lorenz, 88400 Biberach-Rindenmoos (DE); Lipatow, Richard, 88400 Biberach (DE)
(74) Vertreter: Schmidt-Evers, Jürgen, Dipl.-Ing.

(56) Entgegenhaltungen:
- EP-B- 0 593 791
- DE-A- 3 230 248
- DE-A- 3 316 644
- DE-U- 29 520 999
- FR-A- 2 250 508

## Beschreibung

Die Erfindung bezieht sich auf einen medizinischen oder dentalmedizinischen Behandlungsstuhl.

Bei einem in der EP 0 593 791 B1 beschriebenen bekannten Behandlungsstuhl ist der aufrechtstehende Tragarm ein sogenannter Paralellogrammtragarm mit zwei nebeneinander angeordneten Paralellogrammarmen, die im Sinne eines Gelenkvierecks mit einem Tragarmbasisteil und einem Tragarmkopfteil gelenkig verbunden sind. Dieser bekannte Tragarm ist in einer rechtwinklig zu den Achsen des Gelenkvierecks verlaufenden Schwenkebene kippbar und somit in seiner Neigung einstellbar, sowie zugleich höheneinstellbar. Hierzu ist ein elektrischer Antriebsmotor vorgesehen, der in den Paralellogrammtragarm integriert ist.

Bei dieser bekannten Ausgestaltung führt das obere Ende des Tragarms bei einer Höheneinstellung eine seitliche Kurvenbewegung aus, da die gleichzeitige Verstellung der Neigung und der Höhe durch die Merkmale des Gelenkvierecks bestimmt ist. Eine von der Neigungseinstellung unabhängige Einstellung der Höhe ist bei dieser bekannten Ausgestaltung nicht möglich. Letzteres ist jedoch erwünscht, um für die behandelnde Person eine vorbestimmbare Entnahmeposition und eine bequeme Entnahme des Behandlungswerkzeug in individuellen Höhenlagen des Patienten zu ermöglichen.

Die Druckschrift DE 32 30 248 A1 beschreibt einen medizinischen oder dentalmedizinischen Behandlungsstuhl mit einer Ablagevorrichtung für wenigstens ein Behandlungswerkzeug, die bezüglich des Behandlungsstuhls in seitlicher Position auf einem im wesentlichen vertikal stehenden Tragarm angeordnet ist, der von einem Träger getragen ist, der horizontal verstellbar, insbesondere am Behandlungsstuhl , gelagert ist, wobei die Ablagevorrichtung relativ zum Tragarm und/oder der Tragarm relativ zum Träger jeweils um eine etwa vertikale Gelenkachse eines Gelenks drehbar gelagert ist,
wobei der Tragarm als Teleskopvorrichtung ausgebildet und durch eine Höheneinstellvorrichtung längs seiner Längsachse in seiner Länge verstellbar und in der jeweiligen Verstellposition durch eine Feststellvorrichtung feststellbar ist.

Bei diesem bekannten Behandlungsstuhl ist der Tragarm im Sinne einer Teleskopvorrichtung mit zwei Teleskopteilen ausgebildet, die in der Längsrichtung der Mittelachse des Tragarms relativ zueinander verstellbar und in der jeweiligen Einstellung feststellbar sind. Aufgrund der Geradlinigkeit der Höheneinstellbewegung läßt sich bei dieser Ausgestaltung eine angestrebte Höhenposition einfacher vorherbestimmen.

Der Erfindung liegt die Aufgabe zugrunde, einen medizinischen oder dentalmedizinischen Behandlungsstuhl so auszugestalten, daß bei Gewährleistung einer einfachen Ausgestaltung auch eine einfache direkte Einstellung des Tragarms möglich ist.

Diese Aufgabe wird durch die Merkmale des Anspruchs 1 gelöst.

Bei der erfindungsgemäßen Ausgestaltung nach Anspruch 1 steht den Tragarm im wesentlichen vertikal oder schräg aufrecht, und die Feststellvorrichtung ist durch eine Rastvorrichtung gebildet, die in der Längsrichtung der Teleskopvorrichtung hintereinanderliegend Verrastungskanten oder -ausnehmungen aufweist, wobei eine Verrastungsnase in die Venastungsausnehmungen oder hinter die Verrastungskanten einrastbar ist.

Vorzugsweise ist der Tragarm im Sinne einer Teleskopvorrichtung mit zwei Teleskopteilen ausgebildet, die in der Längsrichtung der Mittelachse des Tragarms relativ zueinander verstellbar und in der jeweiligen Einstellung feststellbar sind, wobei die Rastvorrichtung eine Lochleiste umfasst, in deren Verrastungslöcher eine zwischen einer Venastungsstellung und einer Freigabestellung beweglich gelagerte Verrastungsnase unter der Kraft einer Feder einrastbar ist.

Bei der erfindungsgemäßen Ausgestaltung ist die Teleskopvorrichtung so ausgebildet, daß die Höheneinstellung in Stufen erfolgen kann. Aufgrund der Geradlinigkeit der Höheneinstellbewegung läßt sich bei der erfindungsgemäßen Ausgestaltung eine angestrebte Höhenposition viel einfacher vorherbestimmen.

Außerdem läßt sich die erfindungsgemäße Ausgestaltung in einfacher Weise realisieren, wobei sie auch zu einer kleinen und leichten Bauweise führt. Dabei ist zu berücksichtigen, daß bei der erfindungsgemäßen Ausgestaltung die Teleskopteile direkt nebeneinander oder ineinander angeordnet werden können, was bei der bekannten Ausgestaltung mit einem Gelenkviereck nicht möglich ist, da die Wirksamkeit des Gelenkvierecks beeinträchtigt wäre.

Bei der erfindungsgemäßen Ausgestaltung läßt sich die Höheneinstellung sowohl manuell als auch mit einem Antriebsmotor realisieren. In beiden Fällen läßt sich aufgrund der geraden axialen Führung zwischen den Teleskopteilen nicht nur eine einfache Führung sondern auch eine einfache Anordnung und Integration des Motors verwirklichen.

Die erfindungsgemäße Ausgestaltung eignet sich besonders gut in Kombination mit einem Tragarm, der sich in einer bezüglich der Vertikalen gekippten bzw. schrägen Position erstreckt, wobei sein Basisteil um eine vertikale Drehachse drehbar mit einem ihn tragenden Träger verbunden ist und/oder die Ablagevorrichtung ebenfalls um eine vertikale Drehachse drehbar auf dem Tragarm gelagert ist. Diese Ausgestaltung ermöglicht eine gezielte Verstellung und Einstellung der Ablagevorrichtung relativ zum Behandlungsstuhl nicht nur in der Horizontalen sondern auch in der Vertikalen, wobei sich die vertikale Einstellung einfach und gezielt durchführen läßt, weil sie in der Längsrichtung des Tragarms erfolgt, und deshalb in ihrer Zielrichtung gut bestimmbar ist.

Es ist aus ergonomischen Gründen für die Bedienungspersonen eines Behandlungsstuhls, nämlich für den Zahnarzt und/oder die Helferin vorteilhaft, eine Ablagevorrichtung für Behandlungswerkzeuge im ergonomisch günstigen Zugriffsbereich zu haben. Ein günstiger Zugriffsbereich erstreckt sich von einem Bereich seitlich neben dem Behandlungsstuhl bis über den Behandlungsstuhl. Eine Anordnung der Ablagevorrichtung über dem Behandlungsstuhl ist jedoch bei höhenverstellbaren Behandlungsstühlen problematisch. Es wäre zwar möglich, die Ablagevorrichtung so hoch an einer zugehörigen Tragvorrichtung zu positionieren, daß sie sich auch in der obersten Position des Behandlungsstuhls über letzterem befindet, jedoch ist dann der Zugriff erschwert, weil die behandelnde Person sehr hoch greifen muß, um zum Behandlungswerkzeug zu gelangen. Steht die Ablagevorrichtung dagegen zu tief, besteht die Gefahr, daß beim Hochfahren des Behandlungsstuhls der daraufliegende Patient oder ein Anbauteil des Behandlungsstuhls gegen die Ablagevorrichtung stößt, wodurch Gefahren der Verletzung oder Beschädigungen vorgegeben sind.

Eine Weiterbildung der Erfindung bezweckt deshalb, den medizinischen oder dentalmedizinischen Behandlungsstuhl so auszugestalten, daß bei Gewährleistung eines handhabungsfreundlichen Zugriffs zur Ablagevorrichtung beim Hochfahren des Behandlungsstuhls die Gefahr einer Kollision mit der Ablagevorrichtung vermieden ist.

Bei dieser Weiterbildung ist dem Behandlungsstuhl eine zwischen ihm und der Tragvorrichtung wirksame Abschaltvorrichtung vorgesehen, die dann in Funktion tritt und die Hubvorrichtung des Behandlungsstuhls abschaltet, wenn der Behandlungsstuhl oder ein Anbauteil desselben oder der daraufliegende Patient sich der Tragvorrichtung über einen vorgegebenen Abstand hinaus nähert oder gegen die Tragvorrichtung drückt. Hierdurch werden die vorgenannten Verletzungen oder Beschädigungen vermieden.

Zur Abschaltung der Hubvorrichtung kann ein berührungsloser Schalter, z.B. eine Lichtschranke, oder ein mit Berührung wirksamer Schalter dienen, dessen Schaltelement dann betätigt wird, wenn Druckkontakt mit der Tragvorrichtung oder einem Anbauteil derselben besteht.

In den Unteransprüchen sind Merkmale enthalten, die eine einfache, kleine und kostengünstig herstellbare Bauweise ermöglichen, eine gute und langlebige Funktion gewährleisten, die Einstellbarkeit der Ablagevorrichtung bezüglich des Behandlungsstuhls weiter verbessern und insbesondere eine handhabungsfreundliche Höheneinstellung ermöglichen.

Nachfolgend werden die Erfindung und weitere durch sie erzielbare Vorteile anhand von vorteilhaften Ausgestaltungen näher erläutert. Es zeigt
- Fig. 1: einen erfindungsgemäßen Behandlungsstuhl in der Seitenansicht;
- Fig. 2: den Teilschnitt II-II in Fig. 1;
- Fig. 3: einen sich aufwärts erstreckenden Tragarm des Behandlungsstuhls in vergrößerter Darstellung, teilweise geschnitten, in der Seitenansicht,
- Fig. 4: den Schnitt IV-IV in Fig. 3 in etwas vergrößerter Darstellung;
- Fig. 5: den Schnitt VI-VI in Fig. 3 in etwas vergrößerter Darstellung;
- Fig. 6: ein Teleskopteil des Tragarms in Form einer Halbschale in der Draufsicht;
- Fig. 7: die in Fig. 3 mit X gekennzeichnete Einzelheit in vergrößerter Darstellung;
- Fig. 8: ein Basisteil des Tragarms im vertikalen Schnitt gemäß der Einzelheit Y in Fig. 3 in vergrößerter Darstellung;
- Fig. 9: das Basisteil in der Seitenansicht von rechts in der Blickrichtung schräg nach unten.

Die Hauptteile des allgemein mit 1 bezeichneten Behandlungsplatzes sind ein vorzugsweise höheneinstellbarer Behandlungsstuhl 2 mit einem Liege- bzw. Sitzkörper 2a, einer einstellbaren Rückenlehne 3 und einer einstellbaren Kopfstütze 4, einer Versorgungseinrichtung 5 unter anderem für Mundspülwasser, mit der ein Becher 6 befüllbar ist, eine Aufnahmeeinrichtung 7 mit einem Speibecken 8 zur Aufnahme und Abführung von Mundspülwasser und anderen Exkrementen der Behandlungsstelle am nicht dargestellten Patienten, eine erste Ablagevorrichtung 9 mit wenigstens einem Halter 11 für wenigstens ein nicht dargestelltes Behandlungsinstrument, wobei die erste Ablagevorrichtung 9 an einer Seite des Behandlungsstuhls 2 angeordnet und für den behandelnden Arzt bestimmt und zugänglich ist, hier an der rechten Seite des Behandlungsstuhls 2 angeordnet ist, und eine zweite Ablagevorrichtung 12 mit wenigstens einem Halter 13 für wenigstens ein nicht dargestelltes Behandlungsinstrument, wobei die zweite Ablagevorrichtung 12 an der gegenüberliegenden Seite des Behandlungsstuhls 2 angeordnet ist und von einer Helferin zugänglich ist.

Die Ablagevorrichtungen 9, 12 sind jeweils horizontal verstellbar, um sie in einer günstigen Reichweite für die behandelnde Person zu positionieren. Hierzu kann bezüglich der zweiten Ablagevorrichtung 12 ein Kniehebelgestänge 14 dienen, das mittelbar oder unmittelbar an einem Ständer 15 für die Aufnahmevorrichtung 7 gelagert sein kann und eine horizontale Verstellung der zweiten Ablagevorrichtung 12 ermöglicht.

Ein elektrisches und gegebenenfalls auch hydraulisches und/oder pneumatisches Steuergerät 16 kann z.B. in den Ständer 15 integriert sein, daß durch sog. flexible Versorgungsschläuche mit den nicht dargestellten Behandlungsinstrumenten verbunden ist.

Zur Halterung der ersten Ablagevorrichtung 9 ist ein gerader, sich aufwärts schräg erstreckender Tragarm 17 vorgesehen, der um eine vertikale Drehachse 18 in einem Drehgelenk 19 frei drehbar mit einem etwa horizontalen Auslegerarm 21 verbunden ist, der um eine vertikale Schwenkachse 22 schwenkbar in einem seitlichen Schwenkgelenk 23 mit dem Behandlungsstuhl 2 bzw. dessen Basisteil verbunden ist, das im mittleren Längsbereich des Behandlungsstuhls 2 angeordnet sein kann. Die Ablagevorrichtung 9, der Tragarm 17 und der Auslegerarm 21 bilden eine allgemein mit 10 bezeichnete Tragvorrichtung für ein oder mehrere Behandlungswerkzeuge.

Die erste Ablagevorrichtung 9 ist um eine vertikale Drehachse 24 in einem weiteren Drehgelenk 25 auf dem Tragarm 17 horizontal frei drehbar gelagert. Aufgrund des horizontalen Abstands zwischen dem Schwenkgelenk 23 und dem Drehgelenk 19 einerseits sowie zwischen letzterem und dem Drehgelenk 25 andererseits läßt sich in den vorgegebenen Schwenk- und Drehbereichen die Ablagevorrichtung 9 mit einer manuellen Schub- oder Zugkraft wahlweise horizontal verstellen, wobei sie in jeder Verstellposition verbleibt. Außerdem ist der Tragarm 17 durch eine integrierte Höheneinstellvorrichtung 26 in seiner Längsrichtung verstellbar bzw. teleskopierbar und in der jeweiligen Verstellposition feststellbar. Somit läßt sich die Ablagevorrichtung 9 auch in eine jeweils vorteilhafte Höhenlage einstellen.

Die axiale Verstellbarkeit und Einstellbarkeit des Tragarms 17 wird dadurch ermöglicht, daß er als Teleskopvorrichtung 27 mit zwei Teleskopteilen 27a, 27b ausgebildet ist, die in einer koaxialen oder axparallelen Führung 28 axial verschiebbar aneinander geführt sind. Von den im Bereich der Führung 28 einander überlappenden Teleskopteilen 27a, 27b ist das untere Teleskopteil 27a starr mit einem Basisteil 29 verbunden, das das dem Tragarm 17 zugehörige Gelenkteil des Drehgelenks 19 bildet. In vergleichbarer Weise ist das obere Teleskopteil 27b starr mit einem Kopfteil 31 verbunden, das das dem Tragarm 17 zugehörige Gelenkteil des Drehgelenks 25 bildet.

Wie insbesondere aus den Fig. 4 und 5 zu entnehmen ist, sind die Teleskopteile 27a, 27b durch Profile gebildet, vorzugsweise in Form von ineinandergreifenden Halbschalen 32, 33, von denen die äußere Halbschale 32, die hier das untere Teleskopteil 27a bildet, in ihren Endbereichen zwei einander gegenüberliegende Führungsnuten 34 aufweist und in ihrem Grundbereich vorzugsweise auch eine weitere Führungsnut 35 aufweist, in denen an der inneren Halbschale 33 angeordnete und nach außen vorstehende Führungsköpfe 36 einfassen, bei denen es sich um Gleitsteine oder um Rollen handeln kann, die an die innere Halbschale 33 in Löchern durchfassenden Schrauben 37 befestigt oder gelagert sein können.

Die vorerwähnte Höheneinstellvorrichtung 26 ist im Bereich der Führung 28 zwischen den Teleskopteilen 27a, 28a angeordnet und funktionell wirksam, wobei sie eine zwischen den Teleskopteilen 27a, 27b wirksame Verbindungsvorrichtung, hier in Form einer Verrastungsvorrichtung 38 und besondere Betätigungsmechanismen für die Verrastungsvorrichtung 38 aufweist.

Die Verrastungsvorrichtung 38 weist eine Verrastungsnase 41 am einen Teleskopteil, hier am oberen Teleskopteil 27b und eine Lochleiste 42 mit einer Vielzahl axial hintereinander angeordneten und vorzugsweise gleiche Abstände voneinander aufweisenden Rastlöchern 43, in die die Verrastungsnase 41 mit geringem Bewegungsspiel lösbar einzurasten vermag, wobei die Lochleiste 42 hier am unteren Teleskopteil 27a befestigt ist. Wie insbesondere Fig. 5 zeigt, ist die Lochleiste 42 eine flache Platte, die mit den freien Seitenrändern der äußeren Halbschale verschraubt ist, die Teil des unteren Teleskopteils 27a ist. Zwischen der äußeren Halbschale 32 und der Lochleiste 42 befindet sich die innere Halbschale 33, in deren Freiraum 44 die Verrastungsnase 41 an einem Verrastungsbolzen 45 in einer Querführung 46 eines Führungskörpers 47 quer verschiebbar gelagert ist, der am Grund der inneren Halbschale 33 befestigt ist, hier in ein Loch 48 in der Halbschale 33 fest eingesetzt ist.

Die Verrastungsnase 41 weist an ihrer Stirnseite eine nach oben verlaufende schräge oder gerundete Anlauffläche 49 auf, und sie ist durch eine Feder 51 in ihre Verrastungsstellung vorgespannt. Diese Vorbewegung ist durch einen Anschlag 52 begrenzt, der so bemessen ist, daß die Verrastungsnase 41 in das jeweilige Verrastungsloch 43 soweit eintaucht, daß der obere Lochrand der Anlauffläche 49 gegenüberliegt.

Der Verrastungsnase 41 ist eine Entrastungsvorrichtung 50 und eine Rückhaltevorrichtung 53 zugeordnet, die die Verrastungsnase 41 entrasten und in einer zurückgezogenen Position fixieren, in der sie nicht in die Verrastungslöcher 43 einrasten kann. Die Entrastungsvorrichtung 50 und die Rückhaltevorrichtung 53 gelangen in der oberen Hub-Endstellung des Tragarms 17 selbstätig in ihre die Verrastungsnase 41 entrastenden und zurückhaltenden Funktionen.

In der oberen Hub-Endstellung des Tragarms 17 ist an der Innenseite der Lochleiste 42 ein die Entrastungsvorrichtung 50 bildendes Anschlagteil 50a, vorzugsweise mit einer Anlaufschräge 50b, so angeordnet und vorzugsweise verschraubt, daß beim Auseinanderziehen des Tragarms 17 in seine obere Hub-Endstellung die Verrastungsnase 41 gegen das Anschlagteil 50a stößt und von diesem in die in Fig. 7 dargestellte zurückgezogene Stellung gedrängt und entrastet wird.

Die Rückhaltevorrichtung 53 ist durch eine Klemm- oder Verriegelungsvorrichtung 54 mit einem Verriegelungsglied 55 gebildet, das die Verrastungsnase 41 in ihrer zurückgezogenen Stellung hält oder vorzugsweise formschlüssig verriegelt.

Bei der vorliegenden Ausgestaltung ist die Verriegelungsvorrichtung 54 durch einen sich axial zum Tragarm 17 erstreckenden und im Verrastungsbolzen 45 in einem Schlitz 56 durchfassenden Verriegelungsbolzen 57 gebildet, dessen Verriegelungskopf 58 am oberen Ende des Bolzens 57 angeordnet ist und durch eine Feder 59 gegen den Verrastungsbolzen 45 vorgespannt ist. Der Verriegelungsbolzen 57 ist in zugehörigen Löchern 61a, 61b des Führungskörpers 47 in vertikaler Richtung verschiebbar geführt, wobei er den Verrastungsbolzen 45 mit Bewegungsspiel im Schlitz 56 durchfaßt. Die Feder 59, hier eine Druckfeder, ist in einem oberseitigen Anbauteil 47a des Führungskörpers 47 abgestützt. Der Schaft 57a des Verriegelungsbolzens 57 überragt den Führungskörper 47 nach unten um ein bestimmtes, durch die Verriegelungsbewegung vorgegebenes Maß, hier mehrere Millimeter. An der dem Kopf 58 zugewandten Seite weist der Verrastungsbolzen 45 eine Verriegelungsausnehmung 64 auf, die zu beiden Seiten des Schlitzes 56 Vertiefungen bildet, in die der Kopf 58 einzutauchen vermag, wie es aus Fig. 7 zu entnehmen ist, gemäß der der Kopf 58 sich in der Verriegelungsausnehmung 64 befindet und der Verrastungsbolzen 45 in seiner zurückgezogenen Stellung verriegelt ist.

In seiner durch die Entrastungsvorrichtung 50 zurückgezogenen Stellung rastet der Kopf 58 aus seiner an der Oberseite des Verrastungsbolzens 45 anliegenden Stellung unter der Kraft der Feder 59 selbstätig in die Verriegelungsausnehmung 64 ein, wobei er den Verrastungsbolzen 59 in dieser Stellung verriegelt.

Der Rückhaltevorrichtung 53 ist in der unteren Hub-Endstellung des Tragarms 17 eine Lösevorrichtung 65 zum Lösen der Verriegelungsvorrichtung 54 ebenfalls im Freiraum 44 zugeordnet, wobei die Lösevorrichtung 65 durch einen Anschlag 66 gebildet ist, der in einfacher Weise durch einen von der Lochleiste 42 abgebogenen Schenkel 67 gebildet sein kann.

Im folgenden wird die Funktion der Höheneinstellvorrichtung 26 ausgehend aus der in Fig. 7 oben dargestellten oberen Hub-Endstellung des Tragarms 17 beschrieben.

Um aus dieser Hub-Endstellung eine geringere Höhe einzustellen ist es erforderlich, den Tragarm 17 in die untere Hub-Endstellung zusammenzuschieben, der der Verriegelungsbolzen 57 gegen den Anschlag 66 trifft und dadurch in seine obere Entriegelungsstellung verschoben wird, so daß der Verrastungsbolzen 45 unter der Spannung der Feder 51 selbstätig in eine Verrastungs-Bereitschaftsstellung und hier in das zugehörige Verrastungsloch 43 einzurasten vermag, wobei seine Vorbewegung durch die Anlage des durch das linke Schlitzende gebildeten Anschlags 52 am Schaft 57a des Verriegelungsbolzen 57 begrenzt ist. Aus dieser Stellung kann der Tragarm 17 um ein gewünschtes Maß auseinander gezogen werden, wobei die Verrastungsnase 41 von Verrastungsloch 43 zu Verrastungsloch 43 durch den jeweils gegenüberliegenden Rand des jeweiligen Verrastungslochs 43 in seine Freigabestellung verdrängt wird und dann wieder in das nächste Verrrastungsloch 43 einrastet. Während dieser Bewegungen kann der Verriegelungskopf 58 nicht in die Verriegelungsausnehmung 64 einrasten, da der Verriegelungskopf 58 bezüglich der Verriegelungsausnehmung 64 noch seitlich versetzt an der Oberseite des Verrastungsbolzens 45 anliegt.

Soll eine geringere Höhe des Tragarms 17 eingestellt werden, dann ist der Tragarm 17 zunächst in seine obere Hub-Endstellung zu bewegen, in der die Entrastungsvorrichtung 50 Rückhaltevorrichtung 53 in Funktion treten, dann in seine untere Hub-Endstellung zu bewegen, in der die Rückhaltevorrichtung 54 außer Funktion gesetzt wird, und dann um ein gewünschtes Maß auseinanderzuziehen, um die gewünschte Höhe zu erreichen, in der die Verrastungsvorrichtung 38 selbsttätig einrastet.

Der zwischen der Längsachse 17a des Tragarms 17 und der Vertikalen eingeschlossene spitze Winkel W beträgt insbesondere etwa 45 bis 75°, vorzugsweise etwa 60°.

Der Behandlungsstuhl 2 kann wahlweise in Rechts- oder Links-Ausführung ausgebildet werden. Ein entsprechendes Schwenkgelenk 23 ist auf der anderen Seite des Behandlungsstuhls spiegelbildlich angeordnet oder vorbereitet.

Die Dreh- und Schwenkebenen der vorbeschriebenen Gelenke müssen nicht unbedingt exakt horizontal verlaufen, da auch beträchtliche Abweichungen funktionsfähig sind, solange die Ablagevorrichtung 9 in ihrer jeweils eingestellten Stellung aufgrund der der Schwerkraft entgegenwirkenden Reibungskraft in den Gelenken stehen bleibt.

Der Tragarm 17 kann in einem so großen seitlichen Abstand a vom Behandlungsstuhl 2 bzw. seinem Basisteil gelagert sein, daß sein oberer Endbereich oder die von ihm getragene Ablagevorrichtung 9 sich über dem Behandlungsstuhl 2 in dessen Basisstellung befindet, wenn der Tragarm 17 zum Behandlungsstuhl 2 hin gedreht angeordnet ist. Würde der Behandlungsstuhl 2 in einer solchen Stellung des Tragarms 17 mittels einer allgemein mit 2b bezeichneten Hubvorrichtung mit einem elektrisch betriebenen Antriebsmotor angehoben werden, dann würde er mit dem oberen Ende des Tragarms 17 oder mit der darauf gelagerten Ablagevorrichtung 9 kollidieren. Um dies zu vermeiden, ist dem Behandlungsstuhl 2 eine elektrische Hub-Abschaltvorrichtung 71 zugeordnet, die dann, wenn der Sitzkörper 2a oder ein Anbauteil desselben gegen den Tragarm 17 oder die Ablagevorrichtung 9 oder ein Anbauteil derselben stößt, die Hubvorrichtung 2b abschaltet.

Die Abschaltvorrichtung 71 kann hierzu einen berührungslosen Schalter oder einen Berührungsschalter 72 aufweisen, wie es bei der vorliegenden Ausgestaltung der Fall ist. Dabei kann der Berührungsschalter 72 direkt zwischen dem Sitzkörper 2a oder einem Anbauteil desselben und dem Tragarm 17 bzw. der Ablagevorrichtung 9 angeordnet sein oder - wie beim vorliegenden Ausführungsbeispiel - zwischen zwei beweglichen Teilen der Tragarmanordnung vorgesehen sein.

Der Schalter 72 ist vorteilhaft im Fußbereich des Tragarms 17 angeordnet. Wie insbesondere aus Fig. 8 zu entnehmen ist, weist das Basisteil 29 des Tragarms 17 einen die Schräglage des Tragarms 17 vorgebenden schrägen Tragstab 73 auf, der vorzugsweise einstückig an einem Lagerring 74 des Basisteils 29 angeformt ist und von diesem schräg aufwärts gerade absteht. Der Tragstab 73 ist ein Profilstück, auf das das untere Teleskopteil 27a im Sinne einer Steckfassung von oben aufgesteckt ist. Dabei hintergreift das halbschalenförmige Teleskopteil 27a den Tragstab 73 auf seiner einen Seite, während die freien, nach innen gerichteten Ränder 27a1 des Teleskopteils 27a den Tragstab 73 auf dessen anderer Seite, hier der von oben sichtbaren Schrägseite, hintergreifen. Zwischen dem Teleskopteil 27a und dem Tragstab 73 ist ein beträchtliches Bewegungsspiel S in der vertikalen Neigungsebene N (Fig. 9) vorgesehen, so daß das Teleskopteil 27a bzw. der Tragarm 17 insgesamt relativ zum Tragstab 73 bzw. zum zugehörigen Drehgelenk 19 in der Neigungsebene N kippbar ist, wobei aufgrund der Neigung und der in dieser Stellung vorhandenen Schwerkraft das Teleskopteil 27a bzw. der Tragarm 17 in seiner Ausgangsstellung eine dem Behandlungsstuhl 2 zugewandte Kipp-Endstellung einnimmt. Wenn der Sitzkörper 2a gegen den Tragarm 17 oder die Ablagevorrichtung 9 stößt, führt der Tragarm 17 eine schräg nach oben gerichtete Kippbewegung (Pfeil 75) aus, die zum Schalten des zwischen dem Teleskopteil 27a und dem Tragstab 73 angeordneten Schalters 72 ausgenutzt wird, durch dessen Schaltkontakt der nicht dargestellte elektrische Antrieb für die Hubvorrichtung 2b ausgeschaltet wird. Bei dieser Kippbewegung kippt bzw. schwenkt das Teleskopteil 27a bzw. der Tragarm 17 um eine im Fußbereich horizontal und quer zur Neigungsebene N gerichtete Kippachse 77, die sich im Fußbereich aufgrund des Bewegungsspiels N ergibt.

Es ist vorteilhaft, die Kippachse 77 durch ein Kippgelenk 78 zu definieren. Dies ist bei der vorliegenden Ausgestaltung durch zwei Schrauben 79 bewerkstelligt, die horizontal nebeneinander angeordnet sind und die Randleisten 27a1 mit einem Bewegungsspiel S1 in Löchern 81 durchfassen, in Gewindelöcher 82 im Tragstab 73 eingeschraubt sind und mit ihren Köpfen 79a die Randleisten 27a1 mit einem Bewegungsspiel S2 hintergreifen. Hierdurch ist das Teleskopteil 27a bzw. der Tragarm 17 um die im Bereich der Schrauben 79 verlaufende Kippachse 77 kippbar. Wenn das Teleskopteil 27a mit seiner Unterseite auf dem Lagerring 74 aufliegt, kann sich eine Verlagerung der Kippachse 77 zur Unterseite des Teleskopteils 27a hin ergeben. Deshalb kann die Kippachse 77 auch am der Drehachse zugewandten Rand des Teleskopteils 27a angeordnet sein. Diese Kippstelle ist in Fig. 8 mit 83 bezeichnet.

Der Schalter 76 ist in einem nach oben gerichteten Abstand von der Kippachse 77, 83 im oberen Endbereich des Tragstabs 73 angeordnet. Bei der vorliegenden Ausgestaltung ist der Schalter 76 am Tragstab 73 befestigt, wobei ein Schaltteil 76a in die Schalt-Kippbewegungsrichtung des Pfeiles 75 weist und mit der zugehörigen Randleiste 27a1 als Schaltteil zusammenwirkt. Vorzugsweise ist an der Randleiste 27a1 ein im Sinne der Schaltrichtung verstellbares und einstellbares Schaltteil vorgesehen. Bei der vorliegenden Ausgestaltung ist eine Einstellschraube 84 vorgesehen, die in ein Gewindeloch 85 in der zugehörigen Randleiste 27a1 eingeschraubt ist und deren Kopf zur Verstellung und Einstellung der Schraube 84 zugänglich ist.

Vorzugsweise sind zwischen den Schraubenköpfen 79a und den Randleisten 27a1 Federn 80, hier Tellerfedern angeordnet.

Das obere Teleskopteil 27b ist durch ein Schutzrohr 87 umgeben, das starr am Kopfteil 31 befestigt ist und das obere Ende des unteren Teleskopteils 27a überlappt, das mit dem oberen Schutzrohr 87 einen Teleskop-Schutzmantel bildet.

Die Höhenverstellvorrichtung 26 ist manuell oder durch einen insbesondere elektrischen Antriebsmotor höhenverstellbar, der vorzugsweise im Tragarm 17 oder zwischen dem Tragarm 17 und der Ablagevorrichtung 9 oder im Fußbereich des Tragarms 17 angeordnet ist und durch ein Betätigungselement ein- oder ausschaltbar ist, das von der Bedienungsperson, z.B. dem Arzt oder der Helferin, betätigbar ist, z.B. ein Fußschalter.

## Patentansprüche

1. Medizinischer oder dentalmedizinischer Behandlungsstuhl (2) mit einer Ablagevorrichtung (9) für wenigstens ein Behandlungswerkzeug, die bezüglich des Behandlungsstuhls (2) in seitlicher Position auf einem Tragarm (17) angeordnet ist, der von einem Träger (21) getragen ist, der horizontal verstellbar, insbesondere am Behandlungsstuhl (2), gelagert ist, wobei die Ablagevorrichtung (9) relativ zum Tragarm (17) und/oder der Tragarm (17) relativ zum Träger (21) jeweils um eine etwa vertikale Gelenkachse (24 bzw.18) eines Gelenks (25 bzw.19) drehbar gelagert ist,
wobei der Tragarm (17) als Teleskopvorrichtung (27) ausgebildet und durch eine Höheneinstellvonichtung (26) längs seiner Längsachse in seiner Länge verstellbar und in der jeweiligen Verstellposition durch eine Feststellvorrichtung (38) feststellbar ist, und wobei
der Tragarm (17) im wesentlichen vertikal oder schräg aufrecht steht und die Feststellvorrichtung (38) durch eine Rastvorrichtung gebildet ist, die in der Längsrichtung der Telekopvorrichtung (27) hintereinanderliegend Verrastungskanten oder Verrastungsausnehmungen aufweist, in bzw. hinter denen eine Verrastungsnase lösbar einrastbar ist.

2. Medizinischer oder dentalmedizinischer Behandlungsstuhl (2) nach Anspruch 1,
**dadurch gekennzeichnet, daß** die Rastvorrichtung eine Lochleiste (42) aufweist, in deren Verrastungslöcher (43) die zwischen einer Verrastungsstellung und einer Freigabestellung beweglich gelagerte Verrastungsnase (41) unter der Kraft einer Feder (51) einrastbar ist.

3. Medizinischer oder dentalmedizinischer Behandlungstuhl nach Anspruch 2,
**dadurch gekennzeichnet,**
**daß** der Tragarm (17) sich aufwärts schräg erstreckt und seine Mittelachse (17a) mit der Horizontalen einen spitzen Winkel (W) einschließt, der insbesondere etwa 45° bis 75 °, insbesondere etwa 60 °, beträgt.

4. Medizinischer oder dentalmedizinischer Behandlungsstuhl nach Anspruch 2 oder 3,
**dadurch gekennzeichnet,**
**daß** der Träger (21) längs und/oder quer zum Behandlungsstuhl (2) verstellbar am Behandlungsstuhl (2) gelagert ist.

5. Medizinischer oder dentalmedizinischer Behandlungsstuhl nach einem der vorherigen Ansprüche 2 bis 4,
**dadurch gekennzeichnet,**
**daß** der Träger durch einen etwa horizontalen Auslegerarm (21) gebildet ist, der um eine etwa vertikale Schwenkachse (22) schwenkbar in einem Schwenkgelenk (23) am Behandlungsstuhl (2) gelagert ist.

6. Medizinischer oder dentalmedizinischer Behandlungsstuhl nach einem der vorherigen Ansprüche 2 bis 5,
**dadurch gekennzeichnet,**
**daß** der Rastvorrichtung in der oberen Hub- bzw. Teleskopstellung eine Entrastungsvorrichtung (50) und eine Verriegelungsvorrichtung (54) zum Verriegeln der Verrastungsnase (41) in ihrer Freigabestellung und in der unteren Hub- bzw. Teleskopstellung eine Entriegelungsvorrichtung (65) zugeordnet sind.

7. Medizinischer oder dentalmedizinischer Behandlungsstuhl nach Anspruch 6,
**dadurch gekennzeichnet,**
**daß** die Entrastungsvorrichtung (50) durch ein Anschlagteil (50a) für die Verrastungsnase (41) gebildet ist, das insbesondere eine Anlauffläche (50b) aufweist und vorzugsweise an der Lochleiste (42) angeordnet ist.

8. Medizinischer oder dentalmedizinischer Behandlungsstuhl nach Anspruch 6 oder 7,
**dadurch gekennzeichnet,**
**daß** die Verriegelungsvorrichtung (54) einen Verriegelungsbolzen (57) aufweist, der quer zur Verrastungsnase (41) verschiebbar zwischen einer Verriegelungsstellung und einer Freigabestellung geführt und durch die Kraft einer Feder (59) in seine Verriegelungsstellung beaufschlagt ist, wobei an der Verrastungsnase (41) eine Verriegelungskante (64) angeordnet ist, die der Verriegelungsbolzen (57) in der . Freigabestellung der Venastungsnase (41) hintergreift.

9. Medizinischer oder dentalmedizinischer Behandlungsstuhl nach einem der Ansprüche 6 bis 8,
**dadurch gekennzeichnet,**
**daß** der Verriegelungsbolzen (57) die Verrastungsnase (41) in einem Querschlitz (56) durchfaßt und nach unten überragt.

10. Medizinischer oder dentalmedizinischer Behandlungsstuhl nach einem der Ansprüche 6 bis 9,
**dadurch gekennzeichnet,**
**daß** die Entriegelungsvorrichtung (65) durch einen Anschlag (66) gebildet ist, der mit dem Verriegelungsbolzen (57) oder dessen Schaft (57a) zusammenwirkt.

11. Medizinischer oder dentalmedizinischer Behandlungsstuhl nach einem der vorherigen Ansprüche 2 bis 10,
**dadurch gekennzeichnet,**
**daß** die Teleskopvorrichtung (27) zwei Teleskopteile (27a, 27b) aufweist, die in einer Längsfuhrung (28) verschiebbar aneinander geführt sind.

12. Medizinischer oder dentalmedizinischer Behandlungsstuhl nach Anspruch 11,
**dadurch gekennzeichnet,**
**daß** das untere Teleskopteil (27a) unbeweglich mit einem Basisteil (29) und das obere Teleskopteil (27b) unbeweglich an einem Kopfteil (31) des Tragarms (17) verbunden sind, wobei das Basisteil (29) ein dem Tragarm (17) zugehöriges Gelenkteil eines unteren Drehgelenks (19) bildet und das Kopfteil (31) ein dem Tragarm (17) zugehöriges Gelenkteil eines oberen Drehgelenks (25) bildet.

13. Medizinischer oder dentalmedizinischer Behandlungsstuhl nach einem der vorherigen Ansprüche 2 bis 12,
**dadurch gekennzeichnet,**
**daß** das eine, insbesondere das untere Teleskopteil (27a), eine äußere Halbschale (32) aufweist und das andere Teleskopteil (27b), insbesondere das obere Teleskopteil (27b), eine innere Halbschale (33) aufweist, von denen die innere Halbschale (33) in der äußeren angeordnet ist, und die vorzugsweise durch Profilabschnitte gebildet sind.

14. Medizinischer oder dentalmedizinischer Behandlungsstuhl nach einem der vorherigen Ansprüche 2 bis 13,
**dadurch gekennzeichnet,**
**daß** der Tragarm (17) so weit zum Behandlungsstuhl (2) hin verstellbar ist, daß sein oberer Endbereich oder die Ablagevorrichtung (9) oder ein Anbauteil des Tragarms (17) sich oberhalb des Sitzkörpers (2a) des Behandlungsstuhls (2) oder einem Anbauteil desselben befinden.

15. Medizinischer oder dentalmedizinischer Behandlungsstuhl (2) nach einem der vorherigen Ansprüche 2 bis 14, **dadurch gekennzeichnet, daß** eine Tragvorrichtung (10) der Ablagevorrichtung (9) sich über dem Behandlungsstuhl (2) befindet oder etwa horizontal über den Behandlungsstuhl (2) verstellbar ist und dem Behandlungsstuhl (2) eine elektrische Abschaltvorrichtung (71) für den elektrischen Antrieb seiner Hubvorrichtung (2b) zugeordnet ist, die in Abschaltfunktion tritt, wenn der Behandlungsstuhl (2) oder ein Anbauteil desselben sich der Ablagevorrichtung (9) über ein bestimmtes Maß hinaus nähert oder gegen die Ablagevorrichtung (9) stößt.

16. Medizinischer oder dentalmedizinischer Behandlungsstuhl nach Anspruch 15,
**dadurch gekennzeichnet,**
**daß** die Abschaltvorrichtung (71) einen berührungslos oder mit Berührung wirksamen Schalter (72) aufweist.

17. Medizinischer oder dentalmedizinischer Behandlungsstuhl nach Anspruch 16,
**dadurch gekennzeichnet,**
**daß** die Tragvorrichtung (10) zwei relativ zueinander bewegbar, insbesondere kippbar, angeordnete Vorrichtungsteile aufweist und der Schalter (72) zwischen diesen Vorrichtungsteilen angeordnet ist.

18. Medizinischer oder dentalmedizinischer Behandlungsstuhl nach Anspruch 17,
**dadurch gekennzeichnet,**
**daß** das bewegbare Vorrichtungsteil (27a) durch die Schwerkraft oder durch die Kraft einer Feder (80) in seine Ausgangsstellung beaufschlagt ist.

19. Medizinischer oder dentalmedizinischer Behandlungsstuhl nach Anspruch 17 oder 18,
**dadurch gekennzeichnet,**
**daß** die Tragvorrichtung (10) den Tragarm (17) aufweist, der in seinem Fußbereich kippbar gelagert ist und der Schalter im kippbaren Fußbereich des Tragarms (17) angeordnet ist.

20. Medizinischer oder dentalmedizinischer Behandlungsstuhl nach Anspruch 19,
**dadurch gekennzeichnet,**
**daß** der Tragarm (17) ein vorzugsweise um eine etwa vertikale Gelenkachse (18) drehbar gelagertes Basisteil (29) aufweist, an dem ein sich etwa aufrecht erstreckendes Tragarmteil (27a) kippbar gelagert ist und der Schalter (76) zwischen dem Basisteil (29) und dem Tragarmteil (27a) angeordnet ist.

21. Medizinischer oder dentalmedizinischer Behandlungsstuhl nach Anspruch 20,
**dadurch gekennzeichnet,**
**daß** das Basisteil (29) einen nach oben ragenden Tragstab (73) aufweist, auf dem das Tragarmteil (27a) mit Bewegungsspiel (5) sitzt.

22. Medizinischer oder dentalmedizinischer Behandlungsstuhl nach einem der vorherigen Ansprüche 2 bis 21,
**dadurch gekennzeichnet,**
**daß** die Höheneinstellvorrichtung (26) manuell oder durch einen insbesondere elektrischen Antriebsmotor höhenverstellbar ist, der vorzugsweise im Tragarm (17) oder zwischen dem Tragarm (17) und der Ablagevorrichtung (9) oder im Fußbereich des Tragarms (17) angeordnet ist und durch ein Betätigungselement einoder ausschaltbar ist.

## Claims

1. Medical or dental-medical treatment chair (2) having a repository device (9) for at least one treatment tool, which repository device is arranged with regard to the treatment chair (2) in a lateral position on a carrier arm (17) which is carried by a carrier (21) which is mounted horizontally adjustably, in particular on the treatment chair (2),
wherein the repository device (9) is mounted rotatably relative to the carrier arm (17) and/or the carrier arm (17) is mounted rotatably relative to the carrier (21), in each case around an approximately vertical joint axis (24 or 18) of a joint (25 or 19),
wherein the carrier arm (17) is constituted as a telescopic device (27) and is adjustable in its length along its longitudinal axis by means of a height setting device (26) and is fixable in the respective adjusted position by means of a fixing device (38), and wherein the carrier arm (17) stands up substantially vertically or obliquely and the fixing device (38) is constituted by means of a latching device, which has in the longitudinal direction of the telescopic device (27) latching edges or latching recesses lying one behind another, into or behind which a latching nose can be releasably latched.

2. Medical or dental-medical treatment chair (2) according to claim 1,
**characterized in that**,
the latching device has a holed strip (42) into the latching holes (43) of which the latching nose (41), mounted moveably between a latching position and a released position, can be latched under the force of a spring (51).

3. Medical or dental-medical treatment chair according to claim 2,
**characterized in that**,
the carrier arm (17) extends obliquely upwardly and its middle axis (17a) includes with the horizontal an acute angle (W) which is in particular about 45° to 75°, in particular about 60°.

4. Medical or dental-medical treatment chair according to claim 2 or 3,
**characterized in that**,
the carrier (21) is mounted adjustably on the treatment chair (2), longitudinally and/or transversely of the treatment chair (2).

5. Medical or dental-medical treatment chair according to any of preceding claims 2 to 4,
**characterized in that**,
the carrier is constituted by an approximately horizontal extension arm (21) which is mounted pivotably around an approximately vertical pivot axis (22) in a pivot joint (23) on the treatment chair (2).

6. Medical or dental-medical treatment chair according to any of preceding claims 2 to 5,
**characterized in that**,
the latching device has associated therewith in the upper stroke or telescope position a latching device (50) and a locking device (54) for locking the latching nose (41) in its release position and in the lower stroke or telescope position has associated therewith an unlocking device (65).

7. Medical or dental-medical treatment chair according to claim 6,
**characterized in that**,
the unlocking device (50) is constituted by means of a stop part (50a) for the latching nose (41), which stop part has in particular a lead-in surface (50b) and is preferably arranged on the holed strip (42).

8. Medical or dental-medical treatment chair according to claim 6 or 7,
**characterized in that**,
the locking device (54) has a locking bolt (57) which is guided displaceable transversely of the latching nose (41) between a locking disposition and a release disposition, and is acted on by means of the force of a spring (59) into its locking disposition, wherein there is arranged on the locking nose (41) a locking edge (64) which in the release disposition of the latching nose (41) engages behind the locking bolt (57).

9. Medical or dental-medical treatment chair according to any of claims 6 to 8,
**characterized in that**,
the locking bolt (57) penetrates the latching nose (41) in a transverse slot (56) and projects downwardly.

10. Medical or dental-medical treatment chair according to any of claims 6 to 9,
**characterized in that**,
the unlocking device (65) is constituted by means of a stop (66) which co-operates with the locking bolt (57) or its shaft (57a).

11. Medical or dental-medical treatment chair according to any of preceding claims 2 to 10,
**characterized in that**,
the telescope device (27) has two telescope parts (27a, 27b) which are displaceably guided on one another in a longitudinal guide (28).

12. Medical or dental-medical treatment chair according to claim 11,
**characterized in that**,
the lower telescope part (27a) is connected non-moveably with a base part (29) and the upper telescope part (27b) is connected non-moveably to a head part (31) of the carrier arm (17), wherein the base part (29) constitutes a joint part, belonging to the carrier arm (17), of a lower rotary joint (19) and the head part (31) constitutes a joint part, belonging to the carrier arm (17), of an upper rotary joint (25).

13. Medical or dental-medical treatment chair according to any of preceding claims 2 to 12,
**characterized in that**,
the one, in particular the lower, telescope part (27a) has an outer half-shell (32) and the other telescope part (27b), in particular the upper telescope part (27b), has an inner half-shell (33), of which the inner half-shell (33) is arranged in the outer one, and which are preferably constituted by means of profile sections.

14. Medical or dental-medical treatment chair according to any of preceding claims 2 to 13,
**characterized in that**,
the carrier arm (17) is adjustable so far towards the treatment chair (2) that its upper end region or the repository device (9) or a component mounted on the carrier arm (17) are located above the seat body (2a) of the treatment chair (2) or a component mounted thereon.

15. Medical or dental-medical treatment chair (2) according to any of preceding claims 1 to 14,
**characterized in that**,
a carrier device (10) of the repository device (9) is located above the treatment chair (2) or is approximately horizontally adjustable above the treatment chair (2) and there is associated with the treatment chair (2) an electrical cut-off device (71) for the electric drive of its stroke movement (2b) which effects a cut-off function when the treatment chair (2) or a component mounted thereon approaches the repository device (9) beyond a certain extent or impacts against the repository device (9).

16. Medical or dental-medical treatment chair according to claim 15,
**characterized in that**,
the cut-off device (71) has a switch (72) which is effective contactlessly or with contact.

17. Medical or dental-medical treatment chair according to claim 16,
**characterized in that**,
the carrier device (10) has two device parts, arranged moveable relative to one another, in particular tiltable, and the switch (72) is arranged between these device parts.

18. Medical or dental-medical treatment chair according to claim 17,
**characterized in that**,
the moveable device part (27a) is acted upon by gravity or by means of the force of a spring (80), into its initial disposition.

19. Medical or dental-medical treatment chair according to claim 17 or 18,
**characterized in that**,
the carrier device (10) has the carrier arm (17), which is tiltably mounted in its foot region, and the switch is arranged in the tiltable foot region of the carrier arm (17).

20. Medical or dental-medical treatment chair according to claim 19,
**characterized in that**,
the carrier arm (17) has a rotatably mounted base part (29), preferably rotatable around an approximately vertical joint axis (18), on which base part there is tiltably mounted a carrier arm part (27a) extending approximately upwardly, and the switch (76) is arranged between the base part (29) and the carrier arm part (27a).

21. Medical or dental-medical treatment chair according to claim 20,
**characterized in that**,
the base part (29) has an upwardly projecting carrier rod (73) on which the carrier arm part (27a) sits with play for movement (5).

22. Medical or dental-medical treatment chair according to any of preceding claims 2 to 21,
**characterized in that**,
the height adjustment device (26) is height adjustable manually or by means of a drive motor, in particular an electric drive motor, which is preferably arranged in the carrier arm (17) or between the carrier arm (17) and the repository device (9) or in the foot region of the carrier arm (17) and can be switched on or switched off by means of an actuating element.

## Revendications

1. Fauteuil de soins médicaux ou dentaires (2) équipé d'un dispositif de décharge (9) pour au moins un outil de soins, qui est disposé par rapport au fauteuil de soins (2) dans une position latérale sur un bras support (17) porté par un support (21), lequel est logé de façon déplaçable horizontalement, en particulier sur le fauteuil de soins (2), dans lequel le dispositif de décharge (9) est monté de façon à pouvoir tourner par rapport au bras support (17) et/ou le bras support (17) est monté de façon à pouvoir tourner par rapport au support (21) respectivement autour d'un axe d'articulation (24 ou 18) à peu près vertical d'une articulation (25 ou 19),
le bras support (17) étant conçu comme un dispositif télescopique, pouvant être déplacé par un dispositif de réglage en hauteur (26) le long de son axe longitudinal dans sa longueur et pouvant être bloqué dans la position de déplacement respective par un dispositif de blocage (38), et le bras support (17) se dressant de façon sensiblement verticale ou inclinée et le dispositif de blocage (38) étant formé par un dispositif d'encliquetage, qui présente dans le sens longitudinal du dispositif télescopique (27) les uns derrière les autres des arêtes d'enclenchement ou des évidements d'enclenchement, dans lesquels ou derrière lesquels un ergot d'enclenchement peut être encliqueté de façon amovible.

2. Fauteuil de soins (2) médicaux ou dentaires selon la revendication 1,
**caractérisé en ce que** le dispositif d'encliquetage présente une baguette perforée (42), et dans les trous d'enclenchement de laquelle (43) l'ergot d'enclenchement (41) logé de façon mobile entre une position d'encliquetage et une position de libération peut être encliqueté sous la force d'un ressort (51).

3. Fauteuil de soins médicaux ou dentaires selon la revendication 2,
**caractérisé en ce que**
le bras support (17) s'étend vers le haut en biais et son axe médian (17a) forme avec l'horizontale un angle (W) aigu qui est en particulier d'environ 45° à 75°, en particulier d'environ 60°.

4. Fauteuil de soins médicaux ou dentaires selon la revendication 2 ou 3,
**caractérisé en ce que**
le support (21) est logé sur le fauteuil de soins (2) de façon à pouvoir être déplacé dans le sens longitudinal et/ou transversal par rapport au fauteuil de soins (2).

5. Fauteuil de soins médicaux ou dentaires selon l'une quelconque des revendications précédentes 2 à 4,
**caractérisé en ce que**
le support est formé par un bras de flèche (21) à peu près horizontal, qui est monté dans une articulation pivotante (23) sur le fauteuil de soins (2) de façon à pouvoir pivoter autour d'un axe de pivotement (22) vertical.

6. Fauteuil de soins médicaux ou dentaires selon l'une quelconque des revendications 2 à 5,
**caractérisé en ce que**
au dispositif d'encliquetage sont associés dans la position de levage ou position télescopique supérieure un dispositif de désenclenchement (50) et un dispositif de verrouillage (54) pour le verrouillage de l'ergot d'enclenchement (41) dans sa position de libération, et dans la position de levage ou position télescopique inférieure un dispositif de déverrouillage (65).

7. Fauteuil de soins médicaux ou dentaires selon la revendication 6,
**caractérisé en ce que**
le dispositif de désenclenchement (50) est formé par une partie de butée (50a) pour l'ergot d'enclenchement (41), qui présente en particulier une surface d'arrêt (50b) et est disposé de préférence sur la baguette perforée (42).

8. Fauteuil de soins médicaux ou dentaires selon la revendication 6 ou 7,
**caractérisé en ce que**
le dispositif de verrouillage (54) présente un boulon de verrouillage (57) qui est guidé entre une position de verrouillage et une position de libération de façon à pouvoir coulisser transversalement à l'ergot d'enclenchement (41) et qui est sollicité par la force d'un ressort (59) dans sa position de verrouillage, une arête de verrouillage (64) étant disposée sur l'ergot d'enclenchement (41), laquelle arête est saisie à l'arrière par le boulon de verrouillage (57) dans la position de libération de l'ergot d'enclenchement (41).

9. Fauteuil de soins médicaux ou dentaires selon l'une quelconque des revendications 6 à 8,
**caractérisé en ce que**
le boulon de verrouillage (57) fait passer l'ergot d'enclenchement (41) dans une fente transversale (56) et dépasse vers le bas.

10. Fauteuil de soins médicaux ou dentaires selon l'une quelconque des revendications 6 à 9,
**caractérisé en ce que**
le dispositif de déverrouillage (65) est formé par une butée (66) qui coopère avec le boulon de verrouillage (57) ou sa tige (57a).

11. Fauteuil de soins médicaux ou dentaires selon l'une quelconque des revendications 2 à 10,
**caractérisé en ce que**
le dispositif télescopique (27) présente deux parties télescopiques (27a, 27b) qui sont guidées l'une contre l'autre de façon à pouvoir coulisser dans un guide longitudinal (28).

12. Fauteuil de soins médicaux ou dentaires selon la revendication 11,
**caractérisé en ce que**
la partie télescopique (27a) inférieure et la partie télescopique (27b) supérieure sont reliées respectivement de façon immobile à une partie de base (29) et de façon immobile sur une partie supérieure (31) du bras support (17), la partie de base (29) formant une partie articulée, appartenant au bras support (17), d'une articulation tournante (25) inférieure et la partie supérieure (31) formant une partie articulée, appartenant au bras support (17), d'une articulation tournante (25) supérieure.

13. Fauteuil de soins médicaux ou dentaires selon l'une quelconque des revendications précédentes 2 à 12,
**caractérisé en ce que**
une, en particulier la partie télescopique (27a) inférieure, présente une demi-coque (32) extérieure et l'autre partie télescopique (27b), en particulier la partie télescopique (27b) supérieure, présente une demi-coque (33) intérieure, dont la demi-coque (33) intérieure est disposée dans la demi-coque extérieure, et qui sont formées de préférence par des parties de profilé.

14. Fauteuil de soins médicaux ou dentaires selon l'une quelconque des revendications précédentes 2 à 13,
**caractérisé en ce que**
le bras support (17) peut être déplacé en direction du fauteuil de soins (2) jusqu'à ce que sa zone d'extrémité supérieure ou le dispositif de décharge (9) ou une partie rapportée du bras support (17) se trouve au-dessus du corps de siège (2a) du fauteuil de soins (2) ou d'une partie rapportée de celui-ci.

15. Fauteuil de soins médicaux ou dentaires selon l'une quelconque des revendications 2 à 14,
**caractérisé en ce que**
un dispositif support (10) du dispositif de décharge (9) se trouve au-dessus du fauteuil de soins (2) ou peut être déplacé à peu près horizontalement par dessus le fauteuil de soins (2), et au fauteuil de soins (2) est associé un dispositif de coupure électrique (71) pour l'entraînement électrique de son dispositif de levage (2b), qui entre en fonction de coupure lorsque le fauteuil (2) ou une partie rapportée de celui-ci se rapproche du dispositif de décharge (9) au-delà d'une certaine limite ou bute contre le dispositif de décharge (9).

16. Fauteuil de soins médicaux ou dentaire selon la revendication 15,
**caractérisé en ce que**
le dispositif de décharge (71) présente un interrupteur (72) pouvant agir sans contact ou avec contact.

17. Fauteuil de soins médicaux ou dentaires selon la revendication 16,
**caractérisé en ce que**
le dispositif support (10) présente deux parties de dispositif disposées de façon à pouvoir bouger, en particulier basculer, l'une par rapport à l'autre, et l'interrupteur (72) est disposé entre ces parties du dispositif.

18. Fauteuil de soins médicaux ou dentaires selon la revendication 17,
**caractérisé en ce que**
la partie mobile du dispositif (27a) est déplacée dans sa position de départ sous l'effet de la force de gravité ou de la force d'un ressort (80).

19. Fauteuil de soins médicaux ou dentaires selon la revendication 17 ou 18,
**caractérisé en ce que**
le dispositif support (10) présente le bras support (17), qui est logé de façon basculante dans sa zone inférieure et l'interrupteur est disposé dans la zone inférieure basculante du bras support (17).

20. Fauteuil de soins médicaux ou dentaires selon la revendication 19,
**caractérisé en ce que**
le bras support (17) présente une partie de base (29) logée de façon à pouvoir tourner de préférence autour d'un axe d'articulation (18) à peu près vertical, partie sur laquelle une partie de bras support (27a) s'étendant de façon à peu près verticale est montée de façon basculante et l'interrupteur (76) est disposé entre la partie de base (29) et la partie de bras support (27a).

21. Fauteuil de soins médicaux ou dentaires selon la revendication 20,
**caractérisé en ce que**
la partie de base (29) présente un barreau support (73) dépassant vers le haut, sur lequel est logée la partie de bras support (27a) avec du jeu.

22. Fauteuil de soins médicaux ou dentaires selon l'une quelconque des revendications précédentes 2 à 21,
**caractérisé en ce que**
le dispositif de réglage en hauteur (26) peut être réglé en hauteur manuellement ou par un moteur d'entraînement en particulier électrique, qui est disposé de préférence dans le bras support (17) ou entre le bras support (17) et le dispositif de décharge (9) ou dans la zone inférieure du bras support (17) et peut être connecté ou déconnecté par un élément d'actionnement.
